# EUROPÄISCHE PATENTSCHRIFT

(11) **EP 0 563 890 B1**
(45) Veröffentlichungstag und Bekanntmachung des Hinweises auf die Patenterteilung: **04.06.1997**
(21) Anmeldenummer: 93105268.2
(22) Anmeldetag: 30.03.1993
(51) Int. Cl.: F21V 7/12, F21V 7/04

(54) **Strahler mit gestufter Reflektorfläche**
Projector with stepped reflector
Projecteur à réflecteur étagé

(30) Priorität: 30.03.1992 DE 4210444
(43) Veröffentlichungstag der Anmeldung: 06.10.1993
(73) Patentinhaber: Engel, Hartmut S., D-71691 Freiberg (DE)
(72) Erfinder: Engel, Hartmut S., D-71691 Freiberg (DE)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- CH-A- 366 406
- DE-A- 3 318 264
- US-A- 4 349 866
- US-A- 4 683 526
- US-A- 4 799 136

## Beschreibung

Die Erfindung betrifft einen Strahler nach dem Oberbegriff des Patentanspruchs 1. Ein solcher Strahler ist aus der US-A-4 799 136 bekannt.

Strahler dieser Art werden im Regelfall zur Erzielung einer flächigen Beleuchtung und auch als Wandfluter eingesetzt. Bekannte Strahler dieser Art sind häufig relativ voluminös ausgebildet und erheblichen Wärmebelastungen ausgesetzt.

Aufgabe der Erfindung ist es, einen Strahler der eingangs genannten Art besonders kompakt und flach auszubilden und dabei dennoch eine asymmetrische Abstrahlung zu gewährleisten, ohne daß dabei Wärmeabführungsprobleme bestehen.

Gelöst wird diese Aufgabe durch die Merkmale der Ansprüche 1 und 6.

Diese Ausgestaltung ermöglicht einen symmetrischen Strahleraufbau in besonders flacher Ausführung bei gleichzeitig gewährleisteter asymmetrischer Abstrahlung.

Gemäß einer bevorzugten Ausführungsform besteht der Reflektor aus einem ablängbaren Stranggußprofil, das gleichzeitig das Strahlergehäuse bildet und mit der Trägerstruktur insbesondere mittensymmetrisch verbindbar ist.

Nach einer weiteren Ausgestaltung der Erfindung besteht der Reflektor aus lichtreflektierende Teilflächen bildenden Einzelelementen, die an den Seitenscheiben gehaltert sind, wobei rückseitig der lichtreflektierenden Teilflächen ein weiterer, flächig ausgebildeter und vorzugsweise aus Lochblech bestehender Reflektor angeordnet ist. Auf diese Weise läßt sich eine Kombination von gerichtetem Licht mit indirektem Licht erzielen, obwohl der Strahler in seinem Erscheinungsbild als geschlossener Reflektor wirkt. Mit einem derartigen Strahler kann ein besonders gutes Raumlicht erzeugt werden, wobei im Strahler aufgrund der gegebenen besonders guten Durchlüftung keinerlei Wärmeprobleme entstehen.

Besonders vorteilhafte Ausgestaltungen der Erfindung sind in den Unteransprüchen angegeben.

Ausführungsbeispiele der Erfindung werden nachfolgend unter Bezugnahme auf die Zeichnung erläutert; in der Zeichnung zeigt:
- Figur 1: eine schematische Querschnittsansicht einer ersten Ausführungsform der Erfindung entsprechend der Linie A-A in Figur 2,
- Figur 2: eine schematische Längsschnittdarstellung des Strahlers nach Figur 1,
- Figur 3: eine schematische Querschnittsansicht einer weiteren Ausführungsvariante der Erfindung,
- Figur 4: eine Seitenansicht des Strahlers nach Figur 3, und
- Figur 5: eine Unteransicht des Strahlers nach Figur 3 entsprechend dem Pfeil Z in Figur 4.

Figur 1 zeigt in schematischer Weise den prinzipiellen Aufbau eines Strahlers mit asymmetrischer Abstrahlung, dessen Reflektor die Rückwand des Strahlergehäuses bildet und aus einem innenseitig eloxierten Aluminiumprofil besteht, das beiderseits der Mittelebene 6 unterschiedlich gestuft ist.

Die mit einer langgestreckten Lichtquelle 3 zusammenwirkende Reflektorfläche 2 besteht aus reflektierenden Teilflächen 4 und zwischen diesen angeordneten, aufgrund ihrer Orientierung zumindest im wesentlichen lichttoten Teilflächen 5. Die Neigung der jeweiligen Teilflächen ist unterschiedlich und so gewählt, daß sich die angestrebte asymmetrische Abstrahlcharakteristik ergibt. Dabei sind die Winkel zwischen den reflektierenden Teilflächen 4 und den lichttoten Teilflächen 5 auf der einen Seite der Mittelebene 6 kleiner als die entsprechenden Winkel auf der anderen Seite der Mittelebene 6.

Im Mittelbereich des Reflektors sind an dessen Rückseite Verbindungsstege 14 angeformt, die einen Anschluß bzw. eine Verschraubung mit einer Trägerstruktur 8 ermöglichen, die bügelförmig ausgestaltet ist und vorzugsweise mehrere Kühlrippen 10 aufweist. Diese Trägerstruktur 8, an der auch die beidendigen Seitenscheiben 7 befestigt sind, kann auch mit einem Doppelfassungsträger ausgestattet sein, aber es ist auch möglich, die Fassungen an den Seitenscheiben 7 bzw. den zur Trägerstruktur 8 gehörenden seitlichen Tragbügeln 13 zu haltern.

Die Figur 2 zeigt die bügelartige Form der Trägerstruktur 8, innerhalb derer der gestufte Reflektor 1 sowie die Seitenscheiben 7 gelegen sind. Die Fassungen 12 für die Leuchte 3 bzw. die dem Doppelfassungsträger 15 zugeordneten Fassungsaufnahmebereiche sind schematisch dargestellt, und es ist auch zu erkennen, daß die Kühlrippen 10 unmittelbar an die Trägerstruktur 8 angeformt sind.

Über geeignete Halteelemente, die über Rändelschrauben 11 mit den Tragbügeln 13 verschraubbar sind, wird eine Abdeck- oder Filterscheibe 9 gehaltert.

Bezüglich der Quererstreckung des Strahlers symmetrisch und bezüglich seiner Längserstreckung asymmetrisch ist an der Trägerstruktur 8 eine Kupplungs-Konushülse 16 vorgesehen, die mit einem Integral-Anschlußkopfteil 17 verbindbar ist. Dazu wird die Kupplungs-Konushülse 16 auf das komplementär gestaltete Anschlußkopfteil 17 geschoben und über eine Bajonettverbindung fixiert. Aufgrund dieser Ausgestaltung der Kupplungs-Konushülse 16 ist es möglich, den Strahler mit Trägerstrukturen zu koppeln, wie sie beispielsweise in der DE-A1 39 16 308 beschrieben sind.

Die Seitenscheiben 7 können an den Tragbügeln 13 so fixiert werden, daß zwischen diesen Seitenscheiben und dem Reflektor 1 ein geringer Spalt verbleibt, der zur Bildung eines optisch attraktiv geformten Lichtbandes führt und außerdem die Durchlüftung und damit Kühlung des Strahlers fördert.

Figur 3 zeigt eine vorteilhafte Ausführungsvariante der Erfindung, die es ermöglicht, gerichtetes Licht mit indirektem Licht zu kombinieren.

Dies ermöglicht eine Auflösung des Reflektors in mehrere reflektierende Teilflächen 4, die sich lamellenartig zwischen den beiden Seitenscheiben 7 erstrecken und vorzugsweise in Schlitzen dieser Seitenscheiben 7 gehaltert sind.

Diese lamellenartigen reflektierenden Teilflächen 4 besitzen unterschiedliche Neigung, so daß eine asymmetrische Abstrahlung erzielt wird. Im dargestellten Ausführungsbeispiel ist in dem rechts von der Mittelebene 6 gelegenen Bereich eine relativ breite reflektierende Lamelle 4 vorgesehen, die sich jedoch nicht bis zur Mittelebene 6 erstreckt. In dem links von der Mittelebene 6 gelegenen Bereich sind zwei schmälere, jedoch vorzugsweise auch unterschiedlich breite reflektierende Lamellen 4 angeordnet, die mit der Längsmittelebene 6 einen spitzeren Winkel als die auf der anderen Seite gelegene breite Lamelle einschließen.

Auf der Rückseite der reflektierenden Lamellen 4 ist mit Abstand zu diesen Lamellen ein die Rückwand des Strahlers bildender flächiger Reflektor 18 angeordnet, der aus einem Lochblech besteht. Dieser flächigere Reflektor 18 ist an Stäben 19 fixiert, die sich zwischen den Seitenscheiben 7 erstrecken.

Durch Wahl des Abstandes, der Neigung und der Anzahl der reflektierenden Einzellamellen 4 läßt sich einerseits die strahlcharakteristik auf einfache Weise beeinflussen, und zum anderen kann auf diese Weise vorgegeben werden, welcher Lichtanteil über die Rückseite des Strahlers in Form von indirektem Licht abgegeben wird.

Vorzugsweise wird diese Ausführungsform eines Strahlers bzw. Strahlerkopfes mit sogenannten Energiesparlampen bestückt.

Wie Figur 4 zeigt, ist dazu seitlich einer Seitenscheibe 7 ein Fassungsträger 20 vorgesehen, der vorzugsweise mit der Kupplungs-Konushülse 16 gegebenenfalls über zusätzliche mechanische Verbindungsteile zu einer Einheit zusammengefaßt ist, welche an einer Seitenscheibe 7 fixiert werden kann.

Auf der dem Fassungsträger 20 gegenüberliegenden Seite ist in der dortigen Seitenwand 7 ein vorzugsweise über Rastelemente gehaltertes Steckteil 21 vorgesehen, das mit führungselementen 22 und vorzugsweise mit einem Halteorgan für die Deck- oder Filterscheibe 9 versehen ist. Dieses Steckteil 21 kann nach Entriegelung einfach abgezogen werden, worauf es möglich ist, die Deck- oder Filterscheibe 9 zu entfernen und auch auf einfache Weise einen Lampenwechsel vorzunehmen.

Die Seitenscheiben 7 können als lichtdurchlässige Mattscheiben ausgebildet werden, wobei Fassungsträger 20 und Steckteil 21, die nicht lichtdurchlässig sind, gleichzeitig an den Stellen höchster Lichtstärke Ausblendelemente bilden.

### Bezuaszeichenliste:

- 1: Reflektor
- 2: Reflektorfläche
- 3: Lichtquelle
- 4: Reflektierende Teilflächen
- 5: Lichttote Teilflächen
- 6: Mittelebene
- 7: Seitenscheibe
- 8: Trägerstruktur
- 9: Filterscheibe
- 10: Kühlrippen
- 11: Rändelschraube
- 12: Fassung
- 13: Tragbügel
- 14: Verbindungsstege
- 15: Doppelfassungsträger
- 16: Kupplungs-Konushülse
- 17: Integral-Anschlußkopfteil
- 18: Flächiger Reflektor
- 19: Stäbe
- 20: Fassungsträger
- 21: Steckteil

## Patentansprüche

1. Strahler mit gestufter, in ihrer Längserstreckung parallel zur Lichtquelle (3) verlaufender Reflektorfläche (2) für linienförmige Lichtquellen (3), bei dem die Stufung sowie die Neigung der zur Lichtquelle (3) gerichteten reflektierenden Teilflächen (4) beiderseits der Reflektormittelebene (6) unterschiedlich sind, wobei die Reflektorfläche (2) zwischen Seitenscheiben (7) angeordnet ist, die mittels einer rückseitig der Reflektorfläche (2) gelegenen Trägerstruktur (8) gehalten sind,
dadurch **gekennzeichnet,**
daß jeweils auf eine reflektierende Teilfläche (4) eine zumindest im wesentlichen lichttote Teilfläche (5) folgt, und daß die Winkel zwischen den reflektierenden Teilflächen (4) und den lichttoten Teilflächen (5) auf der einen Seite der Mittelebene (6) kleiner sind als die entsprechenden Winkel auf der anderen Seite der Mittelebene (6).

2. Strahler nach Anspruch 1,
dadurch **gekennzeichnet,**
daß der Reflektor (1) gleichzeitig die tragende Strahlerwand bzw. das Strahlergehäuse bildet.

3. Strahler nach Anspruch 2,
dadurch **gekennzeichnet,**
daß der Reflektor (1) aus einem ablängbaren Stranggußprofil, insbesondere aus einem elexierten Aluminiumprofil besteht, wobei insbesondere an der Rückseite des Reflektors (1) symmetrisch zur Mittelebene (6) Verbindungsstege (14) zum Anschluß der Trägerstruktur (8) angeformt sind.

4. Strahler nach einem der vorhergehenden Ansprüche,
dadurch **gekennzeichnet,**
daß die Trägerstruktur (8) bügelförmig ausgebildet und mit Kühlrippen (10) versehen ist, und daß an der Trägerstruktur (8) insbesondere ein Doppelfassungsträger (15) gehaltert und an die Trägerstruktur vorzugsweise außermittig eine Kupplungskonushülse (16) zur Verbindung mit einem Integral-Anschlußkopfteil (17) angeformt ist.

5. Strahler nach einem der vorhergehenden Ansprüche,
dadurch **gekennzeichnet,**
daß zwischen den Seitenscheiben (7) und dem Reflektor (1) ein lichtbandbildender Spalt vorgesehen und vorzugsweise eine Deck- oder Filterscheibe (9) mit den mit den seitlichen Tragbügeln (13) verschraubten Elementen (11) lösbar verbunden ist.

6. Strahler mit gestufter, in ihrer Längserstreckung parallel zur Lichtquelle (3) verlaufender Reflektorfläche (2) für linienförmige Lichtquellen (3), bei dem die Stufung sowie die Neigung der zur Lichtquelle (3) gerichteten reflektierenden Teilflächen (4) beiderseits der Reflektormittelebene (6) unterschiedlich sind, wobei die Reflektorfläche (2) zwischen Seitenscheiben (7) angeordnet ist, die mittels einer rückseitig der Reflektorfläche (2) gelegenen Trägerstruktur (8) gehalten sind,
dadurch **gekennzeichnet,**
daß der Reflektor (1) aus lichtreflektierende Teilflächen (4) bildenden Einzelelementen besteht, die an den Seitenscheiben (7) gehaltert sind, und daß rückseitig der lichtreflektierenden Teilflächen (4) ein weiterer flächiger Reflektor (18) angeordnet ist und dieser vorzugsweise aus einem Lochblech besteht, wobei vorzugsweise die lichtreflektierende Teilflächen (4) bildenden Einzelelemente bezüglich der Mittelebene (6) beabstandet sind und in diesem Bereich die Lichtquelle (3) dem flächigen Reflektor (18) direkt gegenüberliegt.

7. Strahler nach Anspruch 6,
dadurch **gekennzeichnet,**
daß die Seitenscheiben (7) über Halterungen für den flächigen Reflektor (18) bildende Stäbe (19) unter Ausbildung einer Tragstruktur miteinander verbunden sind, und daß an einer der Seitenscheiben (7) die Kupplungs-Konushülse (16) fixiert ist.

8. Strahler nach einem oder mehreren der vorhergehenden Ansprüche,
dadurch **gekennzeichnet,**
daß die Lichtquelle (3) aus einer einseitig gesockelten Energiesparlampe besteht und der Fassungsträger (20) an der Außenseite einer Seitenscheibe (7) angebracht und vorzugsweise mit der Kupplungs-Konushülse (16) mechanisch verbunden ist, wobei vorzugsweise dem Fassungsträger (20) gegenüberliegend in der anderen Seitenscheibe (7) ein das Lampenende führendes und vorzugsweise gleichzeitig zur Halterung der Deck- oder Filterscheibe (9) dienendes Steckteil (21) lösbar verriegelt ist.

9. Strahler nach einem der vorhergehenden Ansprüche,
dadurch **gekennzeichnet,**
daß die Seitenscheiben lichtdurchlässig ausgebildet sind.

## Claims

1. Radiative lamp having a stepped reflector surface (2) for linear light sources (3), with the reflector surface having a longitudinal extent extending parallel to the light source (3), wherein the stepping and also the inclination of the reflective partial surfaces (4) directed towards the light source (3) are different on both sides of the central plane (6) of the reflector, with the reflector surface being arranged between side plates (7) which are held by means of a carrier structure (8) disposed at the rear side of the reflector surface (2), characterised in that in each case a part surface (5) which is substantially dead light-wise follows a reflective partial surface (4); and in that the angle between the reflective partial surfaces (4) and the light-dead part surfaces (5) on one side of the central plane 6 are smaller than the corresponding angle on the other side of the central plane (6).

2. Radiative lamp in accordance with claim 1, characterised in that the reflector (1) simultaneously forms the supporting wall of the radiative lamp or the housing of the radiative lamp.

3. Radiative lamp in accordance with claim 2, characterised in that the reflector (1) consists of an extruded section which can be cut to length, in particular of an anodised aluminium section, wherein connecting webs (14) for connection to the carrier structure (8) are moulded on symmetrical to the central plane (6), in particular at the rear side of the reflector (1).

4. Radiative lamp in accordance with one of the preceding claims, characterised in that the carrier structure (8) is of hoop-like shape and provided with cooling ribs (10), and in that a double-socket carrier (15) in particular is mounted on the carrier structure (8) and a conical coupling sleeve (16) is formed on the carrier structure, preferably eccentrically, for connection to an integral connection head part (17).

5. Radiative lamp in accordance with one of the preceding claims, characterised in that a gap forming a light band is provided between the side plates (7) and the reflector (1) and preferably in that a cover disc or filter disc (9) is releasably connected to the elements (11) screwed to the lateral carrying hoops (13).

6. Radiative lamp having a stepped reflector surface (2) for linear light sources (3), with the reflector surface having a longitudinal extent extending parallel to the light source (3), wherein the stepping and also the inclination of the reflective partial surfaces (4) directed towards the light source (3) are different on both sides of the central plane (6) of the reflector, with the reflector surface being arranged between side plates (7) which are held by means of a carrier structure (8) disposed at the rear side of the reflector surface (2), characterised in that the reflector (1) consists of individual elements forming light reflective partial surfaces (4) which are mounted on the side plates (7); and in that a further areal reflector (18) is arranged at the rear side of the light reflective partial surfaces (4) and preferably consists of a sheet of perforated metal, with the individual elements which form the light reflective partial surfaces (4) preferably being spaced apart with respect to the central plane (6) and with the light source preferably lying directly opposite to the areal reflector (18) in this region.

7. Radiative lamp in accordance with claim 6, characterised in that the side plates (7) are connected together by bars which form the holders for the areal reflector (18) while forming a carrier structure; and in that the conical coupling sleeve (16) is fixed to one of the side plates (7).

8. Radiative lamp in accordance with one or more of the preceding claims, characterised in that the light source (3) consists of an energy-saving bulb with a socket at one end and the socket carrier (20) is mounted at the outer side of a side plate (7) and preferably mechanically connected to the conical coupling sleeve (16), wherein, preferably, a plug connection part (21) serving to guide the end of the lamp, and preferably simultaneously serving for the mounting of the cover disc or filter disc (9) is releasably latched in the other side plate (7) opposite to the socket carrier (20).

9. Radiative lamp in accordance with one of the preceding claims, characterised in that the side plates are permeable to light.

## Revendications

1. Projecteur comportant une surface de réflexion (2) en gradins qui s'étend, quant à son extension longitudinale, parallèlement à la source de lumière (3) et qui est destinée à des sources de lumière de forme linéaire (3), dans lequel le gradin ainsi que l'inclinaison des surfaces partielles (4) réfléchissantes dirigées vers la source de lumière (3) sont différents des deux côtés du plan médian de réflexion (6), la surface de réflexion (2) étant agencée entre des vitres latérales (7) qui sont retenues au moyen d'une structure de support (8) située du côté arrière de la surface de réflexion (2), caractérisé en ce qu'une surface partielle (5) au moins sensiblement neutre vis-à-vis de la lumière suit respectivement une surface partielle réfléchissante (4), et en ce que les angles entre les surfaces partielles réfléchissantes (4) et les surfaces partielles neutres (5) sur un côté du plan médian (6) sont inférieurs aux angles correspondants sur l'autre côté du plan médian (6).

2. Projecteur selon la revendication 1, caractérisé en ce que le réflecteur (1) forme simultanément la paroi porteuse ou le boîtier porteur du projecteur.

3. Projecteur selon la revendication 2, caractérisé en ce que le réflecteur (1) est constitué par un profilé obtenu en coulée continue susceptible d'être mis à longueur, en particulier par un profilé anodisé en aluminium, des barrettes de liaison (14) étant formées en particulier sur la face arrière du réflecteur (1) symétriquement par rapport au plan médian (6) pour raccorder la structure de support (8).

4. Projecteur selon l'une quelconque des revendications précédentes, caractérisé en ce que la structure de support (8) est réalisée sous forme d'une anse et pourvue de nervures de refroidissement (10), en ce qu'en particulier un support à double douille (15) est monté sur la structure de support (8), et en ce qu'une douille conique d'accouplement (16) est formée de préférence excentriquement sur la structure de support, pour la liaison avec une partie de tête de raccordement intégrée (17).

5. Projecteur selon l'une quelconque des revendications précédentes, caractérisé en ce qu'il est prévu une fente formant une bande lumineuse entre les vitres latérales (7) et le réflecteur (1), et en ce que de préférence une vitre de recouvrement ou de filtrage (9) est reliée de façon détachable aux éléments (11) vissés avec les anses de support latérales (13).

6. Projecteur comportant une surface de réflexion (2) en gradins qui s'étend, quant à son extension longitudinale, parallèlement à la source de lumière (3) et qui est destinée à des sources de lumière de forme linéaire (3), dans lequel le gradin ainsi que l'inclinaison des surfaces partielles (4) réfléchissantes dirigées vers la source de lumière (3) sont différents des deux côtés du plan médian de réflexion (6), la surface de réflexion (2) étant agencée entre des vitres latérales (7) qui sont retenues au moyen d'une structure de support (8) située du côté arrière de la surface de réflexion (2), caractérisé en ce que le réflecteur (1) est constitué par des éléments individuels formant des surfaces partielles réfléchissant la lumière, qui sont montés sur les vitres latérales (7), et en ce qu'il est prévu un autre réflecteur (18) d'une certaine surface du côté arrière des surfaces partielles (4) réfléchissant la lumière, et en ce que celui-ci est constitué de préférence par une tôle perforée, les éléments individuels formant les surfaces partielles (4) réfléchissant la lumière étant préférablement écartés du plan médian (6), et dans cette région, la source de lumière (3) se trouve directement en vis-à-vis du réflecteur (18) d'une certaine surface.

7. Projecteur selon la revendication 6, caractérisé en ce que les vitres latérales (7) sont reliées les unes aux autres via des tiges (19) formant des montures pour le réflecteur d'une certaine surface (18), en réalisant une structure de support, et en ce que la douille conique d'accouplement (16) est fixée sur l'une des vitres latérales (7).

8. Projecteur selon l'une ou plusieurs des revendications précédentes, caractérisé en ce que la source de lumière (3) est constituée par une lampe à économie d'énergie à socle unilatéral, et en ce que le support de douille (20) est agencé sur la face extérieure d'une vitre latérale (7) et est relié de préférence par voie mécanique à la douille conique d'accouplement (16), dans lequel un élément à enfichage (21), qui est verrouillé de façon détachable dans l'autre vitre latérale (7) de préférence en vis-à-vis du support de douille, porte l'extrémité de lampe (20) et sert de préférence simultanément à retenir la vitre de recouvrement ou de filtrage (9).

9. Projecteur selon l'une quelconque des revendications précédentes, caractérisé en ce que les vitres latérales sont réalisées de façon transparente.
